# EUROPÄISCHE PATENTSCHRIFT

(11) **EP 0 014 188 B1**
(45) Veröffentlichungstag und Bekanntmachung des Hinweises auf die Patenterteilung: **27.10.1982**
(21) Anmeldenummer: 80890002.1
(22) Anmeldetag: 14.01.1980
(51) Int. Cl.: E21D 23/00

(54) **Ausbaubock**
Chock
Cale

(30) Priorität: 23.01.1979 AT 480/79
(43) Veröffentlichungstag der Anmeldung: 06.08.1980
(73) Patentinhaber: VOEST-ALPINE Aktiengesellschaft, A-1011 Wien (AT)
(72) Erfinder: Süssenbeck Heinrich, A-8740 Zeltweg (AT); Zitz, Alfred, A-8740 Zeltweg (AT); Pakh, Andreas, Dipl. Ing., A-8753 Fohnsdorf (AT)
(74) Vertreter: Kretschmer, Adolf

## Beschreibung

Die Erfindung bezieht sich auf einen Ausbaubock, bei welchem die Hinterkappe über Stempel gegen einen Bodenrahmen abgestützt ist und an der Hinterkappe ein Schild schwenkbar angelenkt ist, welcher durch Streben in seiner Schwenklage gehalten ist, für den Einsatz in mächtigen Flözen, in denen die über dem Ausbaubock befindliche Hangendkohle abgezogen und über den Schild zu einem auf der Versatzseite angeordneten nachziehbaren Förderer geleitet wird (DE-A-2 705 460). Beim Abbau eines Flözes unter Verwendung von Ausbaurahmen ist an der Vorderseite der Ausbaurahmen ein Förderer angeordnet, in welchem die durch ein Schrämwerkzeug an der Vorderseite der Ausbaurahmen hereingewonnene Kohle abgefördert wird. Wenn nun die Höhe des Flözes die Höhe der üblichen Ausbaurahmen überschreitet, so verbleibt oberhalb der Ausbaurahmen noch eine Kohleschicht, die sogenannte Hangendkohle, welche auch aus dem Hochfeld abgezogen werden soll. Zu diesem Zweck wird auch an der Seite des Versatzes (des Alten Mannes) ein Förderer angeordnet und es ist an der Hinterkappe ein Schild schwenkbar angelenkt, welcher die abgezogene Hangendkohle zu diesem auf der Seite des Alten Mannes angeordneten Förderer leitet.

Die Hangendkohle, welche entweder von selbst herunterbricht oder durch Schießen gelockert werden muß, kann in großen Stücken anfallen und man muß daher den Förderer vor dem unmittelbaren Aufprall der Kohle schützen, da sonst der Förderer beschädigt werden kann oder bei zu großen Kohlenmengen steckenbleibt. Der Schild muß somit den Aufprall der Kohle aufnehmen und die Kohlenschicht tragen.

Bei den bekannten Ausbaurahmen dieser Art ist der an der Hinterkappe angelenkte Schild gegen die Hinterkappe durch ein hydraulisches Zylinder-Kolben-Aggregat abgestützt und durch dieses in seiner Schwenkstellung einstellbar. Dadurch kann zwar der Schild in die richtige Stellung gebracht werden, um die Kohle richtig zu leiten und den Förderer gegen den direkten Aufprall der Kohle zu schützen, jedoch muß nun die gesamte Belastung und Beanspruchung des Schildes von den Stempeln aufgenommen werden. Damit kann die Kraft der Stempel nicht in vollem Ausmaß als Stützkraft für die Firste ausgenützt werden.

Im besonderen ist aus der DE-A-2 705 460 ein Ausbaubock bekanntgeworden, welcher einen Bruchschild aufweist, der durch Streben (Lenker) in seiner Schwenklage gehalten ist und sich über Schleppstempel am Liegenden abstützt. Bei diesem bekannten Ausbaubock wird der auf der Versatzseite angebrachte Förderer durch einen hydraulischen Zylinder nachgezogen.

Die Erfindung zielt nun darauf ab, eine Ausbildung eines Ausbaubockes für den oben angegebenen Gewinnungsfall zu schaffen, welcher sich neben einer hohen Stabilität auch noch dadurch auszeichnen soll, daß die Hangendkohle ohne Überbeanspruchung des Förderers sicher abgefördert werden kann. Zur Lösung dieser Aufgabe besteht die erfindungsgemäße Ausbildung im wesentlichen darin, daß der Schild in seiner Schwenklage nur durch die Streben gegen den Bodenrahmen abgestützt ist, welche sowohl am Schild als auch am Bodenrahmen schwenkbar angelenkt sind und daß im Schild wenigstens ein in Richtung des Schildes ausfahrbarer Schieber geführt ist, durch welchen die für die Führung der Hangendkohle wirksame Länge des Schildes veränderbar ist. Durch die Streben werden die auf den Schild wirkenden Kräfte unmittelbar in den Bodenrahmen des Ausbaubockes eingeleitet, so daß die Kraft der Stempel weitgehend als Stützkraft für die Firste ausgenützt werden kann und die Hinterkappe vom Großteil der auf den Schild wirkenden Kräfte entlastet wird. Diese Streben dienen aber auch vor allen Dingen dazu, die stabile Lagerung dees verfahrbaren Schiebers sicherzustellen. Dadurch, daß die wirksame Länge des Schildes durch den ausfahrbaren Schieber veränderbar ist, kann das Abwurfende des Schildes bei jeder Stellung des Schildes in die präzise richtige Lage zum Förderer gebracht werden. Ein derartiger Schieber wäre bei den bekannten Ausbildungen des Ausbaubockes, bei welchen der Schild lediglich an der Hangendkappe angelenkt ist, ein bedeutendes Stabilitätsrisiko und erst in Kombination mit den den Schild abstützenden Streben wird eine stabile und sichere Konstruktion geschaffen.

Gemäß einer bevorzugten Ausführungsform der Erfindung ist die Anordnung so getroffen, daß die den Schild gegen den Bodenrahmen abstützenden Streben starr ausgebildet sind. Dadurch wird eine sehr große Starrheit der Abstützung des Schildes erreicht, so daß der Schild in der Lage ist, auch sehr große Belastungen und Beanspruchungen durch herabstützende Kohle aufzunehmen. Durch die Ausbildung der starren Streben ändert sich aber nun die Schwenklage des Schildes bei verschiedenen Ausbauhöhen der Stempel, so daß das Abwurfende des Schildes nicht immer in der richtigen Lage zum Förderer liegt. Die Ausbildung mit starren Streben ermöglicht es zwar, das Gewicht der Konstruktion bei gleichbleibender Stabilität zu verringern. Gerade aber, weil bei einer solchen Konstruktion sich bei Verschwenkung des Schildes ein unterschiedlicher Überhang des Schildes über die Fördereinrichtung ergibt, ist bei einer solchen Ausbildung die Maßnahme, eine verlängerbare Kappe am Schild anzuordnen, von wesentlicher Bedeutung.

Gemäß der Erfindung ist vorzugsweise an die bodenrahmenseitige Anlenkstelle einer den Schild abstützenden Strebe eine Schrägstrebe angelenkt, deren anderes Ende an die schildseitige Anlenkstelle der anderen Strebe angelenkt ist. Dadurch wird die robuste Lagerung des Schildes und die Stabilität gegenüber seitlichen Kräften noch weiter erhöht. Gemäß der Erfindung kann der Schieber durch wenigstens ein hydraulisches Kolben-Zylinder-Aggregat aus-und einfahrbar sein.

Gemäß der Erfindung sind die Anlenkstellen der Lenker an Schild und Bodenrahmen vorzugsweise so gewählt, daß bei einem Einsinken des Ausbaues der Schild mit dem Förderer nicht in Kollision gelangen kann, um Beschädigungen des Förderers zu vermeiden. Die Vermeidung einer Kollision ist bei der erfindungsgemäßen Ausbildung ermöglicht, da durch die Streben der Einsinkweg des Schildes genau bestimmt ist. In Anbetracht des ausfahrbaren Schiebers kann auch der Schild in verhältnismäßig großem Abstand vom Förderer enden, so daß der Schild auch bei völligem Einsinken des Ausbaubockes nicht in gefährliche Nähe des Förderers gelangt.

In vorteilhafter Weise ist die Ausbildung erfindungsgemäß so getroffen, daß bei den verschiedenen Höhenstellungen des Ausbaubockes die Schwenklagen der Streben zwischen einer um ungefähr 30° zur Horizontalen in Richtung zum Anbaurahmen abwärts geneigten Lage und einer horizontalen Lage liegen. Diese Anordnung der Streben bringt den Vorteil mit sich, daß bei einer Verschwenkung des Schildes bei verschiedenen Höhenstellungen des Ausbaubockes sich nur ein relativ geringer Unterschied im in dem Alten Mann zugewendeten Überhang des Schildes ergibt und diese Kinematik erlaubt die geringsten Korrekturen durch den ausfahrbaren Schieber, wodurch sich die geringste Veränderung in der Einleitung der abzustützenden Kräfte ergibt. Diese relativ geringe Veränderung ermöglicht es, mit einem vergleichsweise kurzen und daher sicher zu lagernden Schieber das Auslangen zu finden. Gleichzeitig werden die bei voll ausgefahrenem Schieber naturgemäß wesentlich schwerer zu beherrschenden Kräfte sicher in die Strebe eingeleitet und von dieser aufgenommen.

Die am Bodenrahmen und am Schild angelenkten, den Schild abstützenden Streben können aber auch als hydraulisch setzbare Teleskopstreben ausgebildet sein. Dies hat einen Vorteil, wenn die Kappe über große Höhenbereiche verstellt werden soll, und es kann durch die hydraulisch setzbaren Streben im Verein mit dem ein- und ausfahrbaren Schieber das Abwurfende des Schildes bei allen Höhenlagen in der richtigen Lage zum Fördermittel eingestellt werden, wobei auch die günstigste Schräglage des Schildes gewählt werden kann.

Gemäß der Erfindung kann im Bodenrahmen ein hydraulisches Kolben-Zylinder-Aggregat angeordnet sein, weiches über ein Zugelement, beispielsweise eine Kette, mit dem auf der Seite des Alten Mannes angeordneten Förderer verbunden ist, so groß nach Maßgabe des Abbaues an der Abbaufront, wenn die Ausbaubrücke zu dem abbaufrontseitigen Fördermittel vorgezogen werden, der an der Seite des Alten Mannes angeordnete Förderer hydraulisch nachgezogen wird.

In der Zeichnung ist die Erfindung anhand eines Ausführungsbeispiels schematisch veranschaulicht.
Fig. 1 und 2 zeigen einen Ausbaubock, wobei Fig. 1 eine Seitenansicht und Fig. 2 eine Draufsicht darstellt.

Die Hinterkappe 1 ist durch vier Stempel 2 gegen den Bodenrahmen 3 abgestützt. Am Hinterende der Kappe, über welcher sich die Hangendkohle befindet, ist um einen Schwenkpunkt 4 schwenkbar ein Schild 5 angelenkt. Durch starre Streben 6, welche bei 7 und bei 8 am Bodenrahmen angelenkt sind, ist der Schild 5 in seiner Schwenklage gehalten. Im Schild 5 ist in der Längsrichtung desselben verschiebbar ein Schieber 9 geführt, durch welchen der Schild 5 längenveränderbar ist. Das Abwurfende dieses Schiebers 9 ist mit 10 bezeichnet. 11 ist ein Förderer, welcher auf der Seite des Alten Mannes 12 angeordnet ist. Dieses Fördermittel wird durch den Schild 5 bzw. den Schieber 9 so weit geschützt, daß die herabstürzende Kohle nicht unmittelbar auf den Förderer 11 auftrifft und diesen Förderer 11 nicht beschädigt. Es wird dadurch auch vermieden, daß die Aufladung des Förderers 11 so groß wird, daß dieser stecken bleibt. In strichlierten Linien ist der Schild in seiner tiefsten Lage 5' dargestellt, wobei sich der Schieber in der Stellung 9' und die Streben in der Stellung 6' befinden. Mit 7' ist hierbei die Stellung des Gelenkes und mit 4' die Anlenkstelle des Schildes in dieser tiefsten Stellung bezeichnet.

Am Schild ist bei 13 ein Zylinder-Kolben-Aggregat 14,15 angelenkt, dessen Kolben bei 16 am Schieber 9 angelenkt ist, so daß die Stellung des Schiebers 9 hydraulisch verändert werden kann.

24 ist eine Schrägstrebe, welche mit der bodenrahmenseitigen Anlenkstelle 8 der einen der beiden Streben 6 und mit der schildseitigen Anlenkstelle 7 der anderen der beiden Streben 6 verbunden ist. Auf diese Art wird eine Querversteifung erreicht, welche eine präzise Führung des Schildes auch bei großen anfallenden Kräften gewährleistet.

In der Zeichnung ist noch der übliche Förderer 17 an der Vorderseite des Ausbaubockes dargestellt, welcher über ein Kolben-Zylinder-Aggregat 18, 19 mit den Bodenrahmen 3 verbunden ist. Der Förderer 11 ist über eine Kette 20 mit einem Zylinder-Kolben-Aggregat 21, 22 verbunden, welches am Bodenrahmen 3 angelenkt ist und durch welches über die Kette 20 der Förderer 11 nachgezogen werden kann.

23 ist eine Vorpfändkappe.

In Fig. ist noch zusätzlich eine Hälfte des benachbarten Ausbaubockes dargestellt.

## Patentansprüche

1. Ausbaubock, bei welchem die Hinterkappe (1) über Stempel (2) gegen einen Bodenrahmen (3) abgestützt ist, und an der Hinterkappe ein Schild (5) schwenkbar angelenkt ist, welcher durch Streben in seiner Schwenklage gehalten ist, für den Einsatz in mächtigen Flözen, in denen die über dem Ausbaubock befindliche Hangendkohle abgezogen und über den Schild zu einem auf der Versatzseite angeordneten nachziehbaren Förderer (11) geleitet wird, dadurch gekennzeichnet, daß der Schild (5) in seiner Schwenklage nur durch die Streben (6) gegen den Bodenrahmen (3) abgestützt ist, welche sowohl am Schild (5) als auch am Bodenrahmen (3) schwenkbar angelenkt sind und daß im Schild wenigstens ein in Richtung des Schildes (5) ausfahrbarer Schieber (9) geführt ist, durch welchen die für die Führung der Hangendkohle wirksame Länge des Schildes (5) veränderbar ist.

2. Ausbaubock nach Anspruch 1, dadurch gekennzeichnet, daß die den Schild (5) gegen den Bodenrahmen (3) abstützenden Streben (6) starr ausgebildet sind.

3. Ausbaubock nach Anspruch 2, dadurch gekennzeichnet, daß an die bodenrahmenseitige Anlenkstelle (8) der einen Strebe (6) eine Schrägstrebe (24) angelenkt ist, deren anderes Ende an die schildseitige Anlenkstelle (7) der anderen Strebe (6) angelenkt ist.

4. Ausbaubock nach Anspruch 1, 2 oder 3, dadurch gekennzeichnet, daß der Schieber (9) durch wenigstens ein hydraulisches Kolben-Zylinder-Aggregat (14, 15) aus- und einfahrbar ist.

5. Ausbaubock nach einem der Ansprüche 1 bis 4, dadurch gekennzeichnet, daß die Anlenkstellen (7, 8) der Streben (6, 24) an Schild (5) und Bodenrahmen (3) so gewählt sind, daß bei einem Einsinken des Ausbaues der Schild (5) mit dem Förderer (11) nicht kollidiert.

6. Ausbaubock nach einem der Ansprüche 1 bis 5, dadurch gekennzeichnet, daß bei den verschiedenen Höhenstellungen des Ausbaubockes die Schwenklagen der Streben (6) zwischen einer um ungefähr 30° zur Horizontalen in Richtung zum Bodenrahmen (3) abwärts geneigten Lage und einer horizontalen Lage liegen.

7. Ausbaubock nach Anspruch 1, dadurch gekennzeichnet, daß die am Bodenrahmen (3) angelenkten, den Schild (5) abstützenden Streben hydraulisch setzbare Teleskopstreben sind.

8. Ausbaubock nach einem der Ansprüche 1 bis 6, dadurch gekennzeichnet, daß im Bodenrahmen (3) ein hydraulisches Kolben-Zylinder-Aggregat (22, 21) angeordnet ist, welches über ein Zugelement, beispielsweise eine Kette (20), mit dem auf der Versatzseite angeordneten Förderer (11) verbunden ist.

## Claims

1. Mine roof supporting structure, in which the rear cap (1) is supported by means of props (2) on a floor frame (3) and in which a shield (5) is pivotally linked to the rear cap and is maintained in its pivotal position by means of struts, for use in thick seams, in which the roof coal above the mine roof supporting structure is excavated and fed via the shield to a movable conveyor (11) arranged at the site of the old excavation, characterized in that the shield (5) is supported in its pivotal position against the floor frame (3) by means of struts (6) pivotally linked to the shield (5) as well as to the floor frame (3), and in that at least one slide member (9) is guided within the shield (5) for being protruded in the direction of the shield, said slide allowing to vary the effective length of the shield (5) for guiding the roof coal.

2. Mine roof supporting structure according to claim 1, characterized in that the struts (6) supporting the shield (5) against the floor frame (3) are rigid struts.

3. Mine roof supporting structure according to claim 2, characterized in that to the linking point (8), located at the floor frame (3), of one strut (6) an inclined strut (24) is linked, the other end of which is linked to the pivotal point (7), located at the shield (5), of the other strut (6).

4. Mine roof supporting structure according to claim 1, 2 or 3, characterized in that the slide member (9) is expandable and retractable by at least one hydraulic piston-cylinder-arrangement (14, 15).

5. Mine roof supporting structure according to any of claims 1 to 4, characterized in that the pivotal points (7, 8) of the struts (6, 24) at the shield (5) and at the floor frame (3) are selected such that in case of a sinking movement of the mine supporting structure the shield (5) cannot collide with the conveyor (11).

6. Mine roof supporting structure according to any of claims 1 to 5, characterized in that, in dependence on the different height positions of the mine roof supporting structure, the pivotal positions of the struts (6) are within a position downwardly inclined in direction to the floor frame (3) for approximately 30° to the horizontal plane and a horizontal position.

7. Mine roof supporting structure according to claim 1, characterized in that the struts linked to the floor frame (3) and supporting the shield (5) are hydraulically adjustable telescoping struts.

8. Mine roof supporting structure according to any of claims 1 to 6, characterized in that within the floor frame (3) there is arranged a hydraulic piston-cylinder-arrangement (22, 21) linked via a tension element, for example a chain (20), with the conveyor (11) arranged at the site of the old excavation.

## Revendications

1. Pile de soutènement dans laquelle le chapeau arrière (1) est appuyé sur un bâti (3) par l'intermédiaire d'étançons (2), et un bouclier pivotant (5) qui est retenu dans sa position inclinée par des entretoises est articulé sur le chapeau arrière, et qui est destinée à être utilisée dans des veines puissantes dans lesquelles le charbon de toit, qui se trouve au-dessus de la pile de soutènement, est extrait et acheminé par l'intermédiaire du bouclier à un transporteur (11) pouvant être. trainé qui est disposé sur le côté du remblay, caractérisée en ce que le bouclier (5) est soutenu du côté du bâti (3) dans sa position inclinée exclusivement par des entretoises (6) qui sont articulées et pivotantes aussi bien sur le bouclier (5) que sur le bâti (3), et en ce que, dans le bouclier est guidé au moins un coulisseau (9) qui peut être sorti dans la direction du bouclier (5), et grâce auquel on peut modifier la longueur de ce dernier (5) qui est efficace pour le guidage du charbon de toit.

2. Pile de soutènement suivant la revendication 1, caractérisée en ce que les entretoises (6) qui soutinnent le bouclier (5) sur le bâti (3) sont réalisées sous une forme rigide.

3. Pile de soutènement suivant la revendication 2, caractérisée en ce qu'au point d'articulation (8) côté bâti de l'une des entretoises (6) est articulée une contrefiche oblique (24) dont l'autre extrémité est articulée sur le point d'articulation (7) côté bouclier de l'autre entretoise (6).

4. Pile de soutènement suivant la revendication 1, 2 ou 3, caractérisée en ce que le coulisseau (9) peut être rétracté et sorti par au moins un groupe piston-cylindre hydraulique (14,15).

5. Pile de soutènement suivant l'une des revendications 1 à 4, caractérisée en ce que les points d'articulation (7, 8) des entretoises (6, 24) sur le bouclier (5) et sur le bâti (3) sont choisis de telle manière que, dans le cas d'un affaissement du soutènement, le bouclier (5) n'entre pas en collision avec le transporteur (11).

6. Pile de soutènement suivant l'une des revendications 1 à 5, caractérisée en ce que, dans les différentes positions en hauteur de la pile de soutènement, les positions de pivotement des entretoises (6) se trouvent entre une position inclinée vers le bas d'environ 30° sur l'horizontale en direction du bâti (3) et une position horizontale.

7. Pile de soutènement suivant la revendication 1, caractérisée en ce que les entretoises articulés sur le bâti (3) et qui soutinnent le bouclier (5) sont des entretoises téléscopiques réglables hydrau- liquement.

8. Pile de soutènement suivant l'une des revendications 1 à 6, caractérisée en ce que, dans le bâti est agencé un groupe piston-cylindre hydraulique (22, 21) qui est relié au transporteur (11) disposé sur le côté du remblayage par l'intermédiaire d'un élément de traction, par exemple, d'une chaîne.
